# EUROPÄISCHE PATENTSCHRIFT

(11) **EP 3 704 995 B1**
(45) Veröffentlichungstag und Bekanntmachung des Hinweises auf die Patenterteilung: **18.05.2022**
(21) Anmeldenummer: 20156405.1
(22) Anmeldetag: 10.02.2020
(51) Int. Cl.: A47F 1/12

(54) **AUSGABEVORRICHTUNG**
DISPENSING DEVICE
DISPOSITIF DE DISTRIBUTION

(30) Priorität: 07.03.2019 DE 102019105792
(43) Veröffentlichungstag der Anmeldung: 09.09.2020
(73) Patentinhaber: Wanzl GmbH & Co. KGaA, 89340 Leipheim (DE)
(72) Erfinder: Buchmann, Gerhard, 89362 Offingen (DE); Götz, Christian, 89340 Leipheim (DE); Siegner, Michael, 89335 Deubach (DE); Schaller, Eugen, 89079 Ulm (DE)

(56) Entgegenhaltungen:
- DE-A1-102016 111 835
- DE-B3-102014 110 636

## Beschreibung

Die vorliegende Erfindung betrifft eine Ausgabevorrichtung für unverpackte Waren, insbesondere Backwaren wie Brot, Brötchen oder dergleichen.

Derartige Ausgabevorrichtungen, insbesondere für Backwaren, sind bereits aus dem Stand der Technik bekannt und z.B. im Einzelhandel im Einsatz, um eine Selbstbedienungsentnahme von Backwaren zu ermöglichen. Mittels dieser Ausgabevorrichtungen können Backwaren dem Kunden präsentiert werden und dieser kann die Ware entsprechend seiner Wahl selbstständig entnehmen. Dabei müssen die Ausgabevorrichtungen strenge Hygienevorschriften erfüllen, da unverpackte Ware abverkauft wird. Zu den Anforderungen zählt beispielsweise, dass ein Spuck- und Niesschutz gewährleistet ist, um die bevorratete unverpackte Ware vor Verunreinigung zu schützen. Außerdem ist es erforderlich, dass die Ausgabevorrichtung einfach, schnell und zuverlässig gereinigt werden kann.

Die DE 10 2014 110 636 B3 sowie die DE 92 04 232 U1 und DE 20 2005 008 141 U1 offenbaren jeweils eine Ausgabevorrichtung mit schubladenartigen Einsätzen, die mit einem Entnahmeraum ausgestattet sind.

Bei der DE 92 04 232 U1 mündet eine Warentransportrutsche als Verlängerung direkt in eine Warenaufnahmerinne, die durch eine unterhalb der Rinne und beweglich angeordnete Vorrichtung zur vereinzelten Warenabgabe erweitert ist.

Die DE 20 2005 008 141 U1 beschreibt darüber hinaus drei unterschiedliche Lösungen einer Auffangvorrichtung, die jeweils am Boden des Behälters angeordnet ist. Die Auffangvorrichtung kann in Form einer beweglich angeordneten Klappe, einer drehbar und mit einer Öffnung versehenen zylindrischen Auffangrinne oder ähnlich einer herausziehbaren Schublade ausgeführt sein.

Die DE 20 2014 000 100 U1 offenbart eine Warenausgabeeinheit zur Selbstbedienungsentnahme von Brot, Brötchen oder dergleichen, die mehrere Warenentnahmefächer mit nach außen aufschwenkbaren Türen aufweist. Die Türen sind dabei mit einem Dämpfungselement abbremsbar.

Die EP 1 985 209 A1 und die DE 20 2009 006 755 U1 offenbaren einen Warenbehälter zur Selbstbedienungsentnahme mit einer kombinierten Verschlussklappe und Hygienesicherung.

Die DE 10 2015 115 088 B3 betrifft eine Ausgabevorrichtung für unverpackte Waren mit einer Führungskulisse für die Tür, bei der die Führungskulisse gekrümmte Führungsausnehmungen aufweist, um ein zumindest teilweises Versenken der Tür im Innenraum der Ausgabevorrichtung zu ermöglichen.

Ausgehend von diesem Stand der Technik ist es die Aufgabe der vorliegenden Erfindung, eine Ausgabevorrichtung für unverpackte Waren, insbesondere Backwaren wie Brot, Brötchen oder dergleichen, in vorteilhafter Weise weiterzubilden, insbesondere dahingehend, dass der Entnahmebereich eine einfache und ansprechende Entnahme der Ware ermöglicht und jeder schubladenartige Einsatz mit einer Kennzeichnung versehen sein kann.

Diese Aufgabe wird erfindungsgemäß gelöst durch eine Ausgabevorrichtung mit den Merkmalen des Anspruchs 1.

Die Erfindung basiert auf dem Grundgedanken, dass der Entnahmeraum mit einer Kennzeichnung, insbesondere einer Preiskennzeichnung versehen ist, die einfach zu wechseln ist, während des Gebrauchs der Ausgabevorrichtung nicht störend wirkt und gleichzeitig ausreichend geschützt ist.

Hierfür ist wenigstens eine seitliche Einschuböffnung an der Außenseite des schubladenartigen Einsatzes vorgesehen. Die Kennzeichnung, meist in einer Scannerschiene eingebracht, kann auf einfache Art in jedem schubladenartigen Einsatz angeordnet und auch wieder gewechselt werden.

Für eine verbesserte Anordnung der Kennzeichnung kann eine Führung für die Kennzeichnung vorgesehen sein. Diese kann als obere Einschubkante und untere Einschubkante ausgeführt ist. Diese obere und untere Einschubkante kann an den Enden der Einschuböffnung oder aber über die komplette Breite des Einsatzes ausgeführt sein. Eine Kennzeichnung könnte hierbei auch ohne Scannerschiene eingebracht werden.

Weiterhin kann die Führung durch eine transparente Verdeckung geschützt sein. Die Verdeckung ist hierbei vorzugsweise als Rinne ausgeführt und ermöglicht durch die transparente Ausführung eine optimale Sicht auf die Kennzeichnung und schützt sie weiterhin vor Verschmutzung.

Insbesondere kann vorgesehen sein, dass die Verdeckung herausnehmbar ausgeführt ist. Das vereinfacht die Reinigung zusätzlich und gewährleistet weiterhin die Möglichkeit, einen weiteren Zugriff zur Kennzeichnung sicherzustellen.

Darüber hinaus kann vorgesehen sein, dass eine Scannerschiene wechselbar angeordnet ist. Dies ermöglicht, auch nachträglich eine Kennzeichnung vornehmen zu können, wenn z.B. ursprünglich eine Einschuböffnung nicht vorgesehen war.

Hierbei kann die Scannerschiene unterhalb der Verdeckung angeordnet sein. Eine Entnahme der Scannerschiene nach oben hin mit beiden Händen ist hierbei möglich. Die Kennzeichnung kann dann auf einfache Art entfernt oder ausgetauscht werden.

Weiterhin kann der schubladenartige Einsatz wenigstens eine transparente Tür und wenigstens eine Türführung aufweisen, die, bezogen auf den montierten und aufgestellten Zustand der Ausgabevorrichtung, vorzugsweise im oberen Bereich der Öffnung angeordnet ist.

Zudem ist denkbar, dass wenigstens ein Dämpfungselement vorgesehen ist.

Weitere Einzelheiten und Vorteile der Erfindung sollen nun anhand von zwei in den Zeichnungen dargestellten Ausführungsbeispielen näher erläutert werden.

Es zeigen:
- Fig. 1: eine perspektivische Ansicht eines Ausführungsbeispiels einer erfindungsgemäßen Ausgabevorrichtung;
- Fig. 2: eine perspektivische Ansicht auf einen schubladenartigen Einsatz der Ausgabevorrichtung gemäß Fig. 1 mit einer Preiskennzeichnung;
- Fig. 3: eine perspektivische Ansicht auf den schubladenartigen Einsatz gemäß Fig. 2 mit der Preiskennzeichnung und ohne Abdeckung;
- Fig. 4: eine perspektivische Ansicht auf einen schubladenartigen Einsatz der Ausgabevorrichtung gemäß Fig. 1 mit einer weiteren Ausführungsform einer Preiskennzeichnung;
- Fig. 5: eine weitere perspektivische Ansicht auf den schubladenartigen Einsatz gemäß Fig. 4;
- Fig. 6: eine Schnittdarstellung gemäß den Figuren 2 und 3;
- Fig. 7: ein vergrößertes Detail der Scannerschiene und der Führung gemäß Figur 6;
- Fig. 8: eine Schnittdarstellung gemäß den Figuren 4 und 5;
- Fig. 9: ein vergrößertes Detail der Scannerschiene mit ihrer Aufnahme gemäß Figur 8.

Fig. 1 zeigt eine Frontansicht eines Ausführungsbeispiels einer erfindungsgemäßen Ausgabevorrichtung 10 für unverpackte Waren, insbesondere Backwaren wie Brot, Brötchen oder dergleichen. Die Ausgabevorrichtung 10 weist ein Trägergestell 12 auf. In dem Trägergestell 12 sind mehrere schubladenartige Einsätze 14 vorgesehen, wobei in dem in Fig. 1 gezeigten Ausführungsbeispiel vier schubladenartige Einsätze 14 übereinander angeordnet sind, wobei der unterste eine leicht geschrägte Wandung aufweist. Unterhalb der vier Einsätze 14 können weitere Aufbewahrungseinsätze, Ausgabevorrichtungen z.B. für Tüten oder andere Behältnisse angeordnet sein. Die schubladenartigen Einsätze 14 sind jeweils baugleich ausgebildet. Es sind aber auch andere Anordnungen denkbar. Meist sind mehrere Ausgabevorrichtungen nebeneinander angeordnet. Die Ausgabevorrichtungen können unterschiedlich ausgeführt sein. Vorliegend sind drei baugleiche Einsätze 14 und ein weiterer vierter Einsatz 14 übereinander angeordnet. Mittels eines nicht näher dargestellten Löffels können die Waren bewegt werden. Dieser Löffel wird vorzugsweise in dem oberen Bereich eines Einsatzes 14 schiebebeweglich angeordnet. Die Bestückung der Ausgabevorrichtung 10 mit Ware kann von vorne als auch von hinten erfolgen.

Der schubladenartige Einsatz 14 umgrenzt einen Warenaufnahmeraum 16. In dem Warenaufnahmeraum 16 befindet sich eine wannenartige Aufnahme 18. Auf dieser werden die Waren angeordnet. Der schubladenartige Einsatz 14 weist wenigstens eine frontseitige Öffnung 22 auf. Diese ist rechteckig ausgeführt. Andere Formen sind auch denkbar. Über diese Öffnung sind der Warenaufnahmeraum 16 und die Aufnahme 18 zugänglich.

Es ist ein Entnahmeraum 24 für die überwiegend unverpackten Waren vorgesehen. Hierbei hat es sich als sinnvoll erwiesen, eine Abstufung 26 zwischen Warenaufnahmeraum 16 und Entnahmeraum 24 einzurichten. Diese ist als Aufnahme für eine Kennzeichnung 30, insbesondere eine Preiskennzeichnung ausgeführt.

Figur 2 zeigt die wenigstens eine seitliche Einschuböffnung 40, die an der Außenseite 15 des schubladenartigen Einsatzes 14 vorgesehen ist. Vorzugsweise weisen beide Außenseiten 15 gegenüberliegend eine seitliche Einschuböffnung 40 auf. Der Entnahmeraum 24 ist als Rinne ausgeführt und weist eine plane Oberfläche auf. Die Abstufung 26 ist derart ausgeführt, dass zum einen die Entnahme der Ware erleichtert wird und zum anderen die Kennzeichnung 30 gut gelesen werden kann. Die Höhe der Kennzeichnung 30 richtet sich nach dem vorhandenen Platzbedarf. Üblicherweise finden herkömmliche Scannerschienen Einsatz.

Wie in Figur 3 dargestellt ist, hat es sich als sinnvoll erwiesen, eine Führung 42 für die Preiskennzeichnung 30 vorzusehen. Diese Führung 42 ist als obere Einschubkante 44 und untere Einschubkante 46 ausgeführt. Es ist aber auch denkbar, dass zusätzlich eine stabilisierende Rückwand eingesetzt wird.

Die Führung 42 und hierbei insbesondere die obere und die untere Einschubkante 44, 46 ist durch eine vorzugsweise transparente Verdeckung 48 geschützt. In Figur 3 ist diese Verdeckung 48 entfernt, so dass die Führung 42 besser ersichtlich ist. Es hat sich als sinnvoll erwiesen, die Führung 42 ortsfest an den Seitenwänden oder im Bereich des Entnahmeraums 24 anzuordnen.

Wie in den Figuren 6 und 7 dargestellt, ist die Führung 42 auf der Rückseite der transparenten Verdeckung 48 ortsfest angeordnet. Es bietet sich an, die Führung 42 mit einer Einhängeöse 50 zu versehen. Somit kann eine Reinigung besser vorgenommen werden. Wie weiterhin dargestellt ist, ist die untere Einschubkante 46 derart ausgeführt, dass sie entsprechend des Außenradius der Verdeckung 48 bündig anliegt. Hierfür weist die untere Einschubkante 46 einen Kontaktbereich 52 auf, der entsprechend der Außenkontur der Verdeckung 48 ausgeführt ist. In dem gezeigten Beispiel ist die untere Einschubkante 46 aufgrund der Kontur der Verdeckung 48 größer ausgeführt als die obere Einschubkante 44. Durch die Verwendung der Einhängeöse 50 und des Kontaktbereichs 52 kann eine sichere und dauerhafte Anordnung der Führung 42 an der Verdeckung 48 gegeben sein. Weitere Sicherungsmittel können bei Bedarf Einsatz finden.

Die Scannerschiene 32 kann auf einfache Weise aus der Führung 42 herausgenommen werden und eine Kennzeichnung 30, insbesondere eine Preiskennzeichnung, kann eingelegt, gewechselt oder entnommen werden.

Für eine bessere Reinigung ist die Verdeckung 48 herausnehmbar ausgeführt. Sie ist formschlüssig im Entnahmeraum 24 eingebracht.

In einer weiterführenden Ausführungsform, wie in den Figuren 4 bzw. 5 angedeutet, kann eine Preisscannerschiene 32 wechselbar angeordnet sein. Hierbei kann die Preisscannerschiene 32 wechselbar auf die Abstufung 26 geklemmt werden.

Es ist aber auch denkbar, dass die Preisscannerschiene 32 zwischen Abstufung 26 und Verdeckung 48 angebracht wird. Dies ist in den Figuren 8 und 9 dargestellt. Der Raum zwischen der Verdeckung 48 und der Abstufung 26 kann für die Aufnahme der Scannerschiene 32 Verwendung finden. Es hat sich als sinnvoll erwiesen eine entsprechende Aufnahme 54 vorzusehen, auf die die Scannerschiene 32 dauerhaft gelegt werden kann. Die Aufnahme 54 weist vorzugsweise eine Rückwand 56 sowie einen Haltebereich 58 auf. Eine V-förmige Aufnahme wie in Fig. 9 dargestellt, hat sich als vorteilhaft erwiesen. Hierbei ist die Rückwand 56 länger ausgeführt als der vordere Haltebereich 58. Durch Herausnahme der Verdeckung 48 ist ein einfacher Wechsel der Kennzeichnung 30 möglich.

Die Anordnung der Aufnahme 54 erfolgt vorzugsweise durch eine ortsfeste Verbindung mit dem Boden oder der Unterseite 60 des Einsatzes 14. Hierbei ist die Rückwand 56 schräg an dem Boden bzw. der Unterseite 60 angebracht. Es kann eine zusätzliche Halterung Einsatz finden. Auch kann eine weitere Befestigung an der Innenseite der Abstufung 26 vorgesehen sein. An welcher Stelle die Rückwand 56 an dem Boden bzw. der Unterseite 60 des Einsatzes 14 vorgesehen ist, richtet sich nach der Schräge der Abstufung 26 bzw. der Schräge der Verdeckung 48, sowie der Größe der Scannerschiene 32.

Auch bei dieser Ausführungsform ist der Entnahmeraum 24 als Rinne ausgeführt. Um einer Verschmutzung entgegenzuwirken, ist die Preisscannerschiene 32 unterhalb der Verdeckung 48 angeordnet. Hierbei kann die Verdeckung 48 auch bei dieser Ausführungsform vorzugsweise transparent ausgeführt sein.

In einer weiterführenden, nicht dargestellten Ausführungsform weist die Ausgabevorrichtung 10 Einsätze 14 auf, bei denen die Öffnung 22 mit einer Tür, vorzugsweise einer transparenten Tür, verschlossen ist. Hierbei findet meist eine Türführung Einsatz, die, bezogen auf den montierten und aufgestellten Zustand der Ausgabevorrichtung 10, vorzugsweise im oberen Bereich der Öffnung 22 angeordnet ist. Es ist aber auch denkbar, dass die Türführung in einem seitlichen Bereich der Öffnung 22 angeordnet ist.

Bei der Verwendung einer Tür hat sich der Einsatz von wenigstens einem Dämpfungselement als sinnvoll erwiesen.

### Bezugszeichen

- 10: Ausgabevorrichtung
- 12: Trägergestell
- 14: Einsatz
- 15: Außenwand, Außenseite
- 16: Warenaufnahmeraum
- 18: wannenartige/brettartige Aufnahme
- 22: Öffnung
- 24: Entnahmeraum
- 26: Abstufung

- 30: Kennzeichnung, Preiskennzeichnung
- 32: Scannerschiene, Preisscannerschiene

- 40: Einschuböffnung
- 42: Führung
- 44: obere Einschubkante
- 46: untere Einschubkante
- 48: Verdeckung
- 50: Einhängeöse
- 52: Kontaktbereich
- 54: Aufnahme
- 56: Rückwand
- 58: Haltebereich
- 60: Boden, Unterseite

## Patentansprüche

1. Ausgabevorrichtung (10) für unverpackte Waren, insbesondere Backwaren wie Brot, Brötchen oder dergleichen, mit wenigstens einem Trägergestell (12) und mit wenigstens einem in das Trägergestell (12) im montierten Zustand eingesetzten schubladenartigen Einsatz (14), wobei der schubladenartige Einsatz (14) einen Warenaufnahmeraum (16) umgrenzt, in dem sich wenigstens eine wannenartige und/oder brettartige Aufnahme (18) für die Waren befindet, und wobei der schubladenartige Einsatz (14) wenigstens eine frontseitige Öffnung (22) aufweist, über die der Warenaufnahmeraum (16) und die wannenartige und/oder brettartige Aufnahme (18) zugänglich sind, wobei weiterhin ein Entnahmeraum (24) für die unverpackten Waren vorgesehen ist, und wobei eine Abstufung (26) zwischen Warenaufnahmeraum (16) und Entnahmeraum (24) eingerichtet ist, die als Aufnahme einer Kennzeichnung (30) ausgeführt ist, **dadurch gekennzeichnet dass** wenigstens eine seitliche Einschuböffnung (40) an der Außenseite (15) des schubladenartigen Einsatzes (14) vorgesehen ist.

2. Ausgabevorrichtung (10) nach Anspruch 1, **dadurch gekennzeichnet, dass** eine Führung (42) für die Kennzeichnung (30) vorgesehen ist.

3. Ausgabevorrichtung (10) nach Anspruch 2 **dadurch gekennzeichnet, dass** die Führung (42) durch eine transparente Verdeckung (48) geschützt ist.

4. Ausgabevorrichtung (10) nach Anspruch 3 4, **dadurch gekennzeichnet, dass** die Verdeckung (48) herausnehmbar ist.

5. Ausgabevorrichtung (10) nach Anspruch 1, **dadurch gekennzeichnet, dass** eine Scannerschiene (32) wechselbar angeordnet ist.

6. Ausgabevorrichtung (10) nach einem der vorgenannten Ansprüche, **dadurch gekennzeichnet, dass** die Scannerschiene (32) unterhalb der Verdeckung (48) angeordnet ist.

7. Ausgabevorrichtung (10) nach einem der vorhergehenden Ansprüche, **dadurch gekennzeichnet, dass** der schubladenartige Einsatz (14) wenigstens eine transparente Tür und wenigstens eine Türführung aufweist, die, bezogen auf den montierten und aufgestellten Zustand der Ausgabevorrichtung (10) vorzugsweise im oberen Bereich der Öffnung (22) angeordnet ist.

8. Ausgabevorrichtung (10) nach Anspruch 7 **dadurch gekennzeichnet, dass** wenigstens ein Dämpfungselement vorgesehen ist.

## Claims

1. Dispensing device (10) for unpackaged goods, in particular bakery goods such as bread, bread rolls, or the like, having at least one support frame (12) and having at least one drawer-type insert (14) that in the assembled state is inserted into the support frame (12), wherein the drawer-type insert (14) delineates a goods receptacle space (16), at least one bin-type and/or board-type receptacle (18) for the goods being located in said goods receptacle space (16), and wherein the drawer-type insert (14) has at least one forward opening (22) by way of which the goods receptacle space (16) and the bin-type and/or board-type receptacle (18) are accessible, wherein furthermore a removal space (24) for the unpackaged goods is provided, and wherein a step (26) designed as a receptacle of a label (30) is arranged between the goods receptacle space (16) and the removal space (24), **characterized in that** at least one lateral insertion opening (40) is provided on the outer side (15) of the drawer-type insert (14).

2. Dispensing device (10) according to Claim 1, **characterized in that** a guide (42) is provided for the label (30).

3. Dispensing device (10) according to Claim 2, **characterized in that** the guide (42) is protected by a transparent cover (48).

4. Dispensing device (10) according to Claim 3, **characterized in that** the cover (48) is removable.

5. Dispensing device (10) according to Claim 1, **characterized in that** a scanner rail (32) is arranged exchangeably.

6. Dispensing device (10) according to one of the preceding claims, **characterized in that** the scanner rail (32) is arranged below the cover (48).

7. Dispensing device (10) according to one of the preceding claims, **characterized in that** the drawer-type insert (14) has at least one transparent door and at least one door guide which in relation to the assembled and set-up state of the dispensing device (10) is preferably disposed in the upper region of the opening (22).

8. Dispensing device (10) according to Claim 7, **characterized in that** at least one damping element is provided.

## Revendications

1. Dispositif de distribution (10) pour des marchandises non emballées, notamment des produits de boulangerie tels que du pain, des petits pains ou similaires, comprenant au moins un châssis porteur (12) et comprenant au moins un insert en forme de tiroir (14) inséré dans le châssis porteur (12) à l'état monté, l'insert en forme de tiroir (14) délimitant un espace de réception de marchandises (16), dans lequel se trouve au moins un réceptacle (18) en forme de bac et/ou en forme de planche pour les marchandises, et l'insert en forme de tiroir (14) présentant au moins une ouverture frontale (22), par l'intermédiaire de laquelle l'espace de réception de marchandises (16) et le réceptacle (18) en forme de bac et/ou en forme de planche sont accessibles, un espace de prélèvement (24) étant en outre prévu pour les marchandises non emballées, et une gradation (26) étant aménagée entre l'espace de réception de marchandises (16) et l'espace de prélèvement (24), qui est réalisée sous forme de réceptacle d'un marquage (30),
**caractérisé en ce qu'**au moins une ouverture d'enfilage latérale (40) est prévue sur le côté extérieur (15) de l'insert en forme de tiroir (14).

2. Dispositif de distribution (10) selon la revendication 1, **caractérisé en ce qu'**un guide (42) pour le marquage (30) est prévu.

3. Dispositif de distribution (10) selon la revendication 2, **caractérisé en ce que** le guide (42) est protégé par un cache transparent (48).

4. Dispositif de distribution (10) selon la revendication 3, **caractérisé en ce que** le cache (48) est amovible.

5. Dispositif de distribution (10) selon la revendication 1, **caractérisé en ce qu'**un porte-étiquette (32) est agencé de manière interchangeable.

6. Dispositif de distribution (10) selon l'une quelconque des revendications précédentes, **caractérisé en ce que** le porte-étiquette (32) est agencé sous le cache (48).

7. Dispositif de distribution (10) selon l'une quelconque des revendications précédentes, **caractérisé en ce que** l'insert en forme de tiroir (14) présente au moins une porte transparente et au moins un guide de porte qui, par rapport à l'état monté et érigé du dispositif de distribution (10), est agencé de préférence dans la zone supérieure de l'ouverture (22).

8. Dispositif de distribution (10) selon la revendication 7, **caractérisé en ce qu'**au moins un élément d'amortissement est prévu.
